# EUROPÄISCHE PATENTSCHRIFT

(11) **EP 3 109 951 B1**
(45) Veröffentlichungstag und Bekanntmachung des Hinweises auf die Patenterteilung: **20.02.2019**
(21) Anmeldenummer: 16174232.5
(22) Anmeldetag: 13.06.2016
(51) Int. Cl.: H01R 13/24

(54) **ELEKTRISCHE BAUEINHEIT, VERBINDUNGSEINHEIT MIT MINDESTENS EINER ELEKTRISCHEN BAUEINHEIT, FAHRZEUG DAMIT UND VERFAHREN ZUM HERSTELLEN EINER ELEKTRISCHEN BAUEINHEIT**
ELECTRICAL COMPONENT, CONNECTION UNIT WITH AT LEAST ONE ELECTRICAL COMPONENT, VEHICLE USING THE SAME, AND METHOD FOR PRODUCING AN ELECTRICAL COMPONENT
COMPOSANT ELECTRIQUE, UNITE DE CONNEXION COMPRENANT AU MOINS UN COMPOSANT ELECTRIQUE, VEHICULE AINSI EQUIPE ET PROCEDE DE FABRICATION D'UN COMPOSANT ELECTRIQUE

(30) Priorität: 27.06.2015 DE 102015008334
(43) Veröffentlichungstag der Anmeldung: 28.12.2016
(73) Patentinhaber: WABCO GmbH, 30453 Hannover (DE)
(72) Erfinder: Runge, Karsten, 31832 Springe (DE); Teichmann, Andreas, 30916 Isernhagen (DE)

(56) Entgegenhaltungen:
- DE-A1-102007 009 006
- DE-A1-102007 038 534
- DE-T2- 69 513 575

## Beschreibung

Die Erfindung betrifft eine elektrische Baueinheit mit mindestens zwei elektrischen Bauteilen, insbesondere Sensoren und/oder Aktuatoren, gemäß dem Oberbegriff von Anspruch 1, eine Verbindungseinheit mit mindestens einer elektrischen Baueinheit und mindestens einer weiteren elektrischen Einheit, ein Fahrzeug, insbesondere Nutzfahrzeug, sowie ein Verfahren zum Herstellen einer elektrischen Baueinheit gemäß dem Oberbegriff von Anspruch 11.

Aus dem Stand der Technik sind elektrische Baueinheiten, wie beispielsweise Magnetventileinheiten bekannt, bei denen die Leitungen eines umspritzten Leitungsgitters, eines sogenannten Leadframe, nach außen geführt werden, um über einen Steckkontakt eine leitende Verbindung mit einer weiteren elektrischen Einheit, wie beispielsweise eine Steuereinheit, herzustellen.

DE 10 2007 052 697 A1 zeigt eine Magnetventileinheit für eine elektropneumatische Steuerung, die insbesondere in einem Druckmodulator eines Nutzfahrzeugs einsetzbar ist. Dazu werden die Magnetspulen und der Drucksensor über einen gemeinsamen Leadframe kontaktiert und einzelne Leads bzw. Leitungen zu einer elektrischen Schnittstelle geführt. Über die elektrische Schnittstelle kann dann eine elektrisch leitende Steckverbindung mit einer elektronischen Steuereinheit hergestellt werden. Die Herstellung einer Steckverbindung ist jedoch aufwändig und kostenintensiv bei der Herstellung der elektrischen Einheiten, wie zum Beispiel Steuereinheiten.

Zur Vermeidung einer derartigen Steckverbindung ist aus dem Stand der Technik die Verwendung von elektrisch leitenden Kontaktfedern bekannt, welche direkt an den elektrischen Bauteilen, insbesondere Sensoren und/oder Aktuatoren, befestigt sind.

DE 10 2012 014 407 A1 zeigt eine Vorrichtung zur Erfassung und Verarbeitung von Sensormesswerten und/oder zur Steuerung von Aktuatoren. Die Sensoren und/oder Aktuatoren sind in einem Basisgehäuse angeordnet und eine Steuerelektronik in einem Deckel, wobei der Deckel mit dem Basisgehäuse abdeckend verbindbar ist. Zur Herstellung einer leitenden elektrischen Verbindung zwischen den Sensoren und/oder Aktuatoren mit der Steuerelektronik weisen die Sensoren und/oder Aktuatoren elektrisch leitende Kontaktfedern auf, die mit Kontaktflächen auf einer Leiterplatte der Steuerelektronik in Verbindung stehen.

Eine derartige Verbindung erfordert jedoch für jeden Sensor und/oder Aktuator mindestens zwei Kontaktfedern und ist dadurch entsprechend kostenintensiv.

DE 10 2007 009 006 A1 offenbart einen Tastschalter für ein Kraftfahrzeug, der für einen Strompfad mindestens drei miteinander zu verbindende Kontaktstellen aufweist, die durch ein an die Kontaktstellen anpressbares Verbindungselement elektrisch miteinander verbindbar sind, wobei die Kontaktstellen durch Leiterstreifen eines kunststoffumspritzten Stanzgitters gebildet sind. DE 10 2007 009 006 A1 offenbart den Oberbegriff von Anspruch 1.

DE 10 2007 038 534 A1 offenbart eine Kontaktbaugruppe zur elektrischen Kontaktierung von zwei Baugruppen mit mehreren Kontaktfederelementen, die von einem Trägerelement gehalten sind, wobei die einzelnen Kontaktfederelemente jeweils einen ersten Kontaktbereich und einen axial beabstandeten zweiten Kontaktbereich aufweisen, wobei nach der Kontaktierung der beiden Baugruppen der erste Kontaktbereich auf einer korrespondierenden ersten Kontaktfläche einer ersten Baugruppe aufliegt und der zweite Kontaktbereich auf einer zweiten Kontaktfläche einer zweiten Baugruppe aufliegt und wobei der axiale Abstand zwischen korrespondierenden ersten Kontkatbereiche und zweiten Kontaktbereichen der Kontaktfederelemente bei der Kontaktierung veränderbar ist, und ein zugehöriges Fluidaggregat. Die einzelnen Kontaktfederelemente sind jeweils einteilig ausgeführt, wobei der erste Kontaktbereich über ein Federelement direkt mit dem zweiten Kontaktbereich verbunden ist.

Nach alledem liegt der Erfindung die Aufgabe zu Grunde, eine einfache und kosteneffektive elektrische Verbindung zu schaffen, mit der mindestens zwei elektrische Bauteile einer elektrischen Baueinheit mit einer weiteren elektrischen Einheit elektrisch leitend verbunden werden können. Die Erfindung löst diese Aufgabe mit einer elektrischen Baueinheit mit den Merkmalen gemäß Anspruch 1, mit einer Verbindungseinheit mit den Merkmalen gemäß Anspruch 8, mit einem Fahrzeug mit den Merkmalen gemäß Anspruch 10 sowie mit einem Verfahren zum Herstellen einer elektrischen Baueinheit mit den Merkmalen gemäß Anspruch 11.

Die erfindungsgemäße elektrische Baueinheit, insbesondere Magnetventileinheit, weist mindestens zwei elektrische Bauteile, insbesondere Sensoren und/oder Aktuatoren, und mindestens drei elektrisch leitende Anschlusskontakte auf. Mittels der elektrisch leitenden Anschlusskontakte ist die elektrische Baueinheit mit einer weiteren elektrischen Einheit verbindbar. Dies kann beispielsweise eine Verbindung zwischen einer Magnetventileinheit und einer elektrischen Steuereinheit sein.

Als Sensoren kommen beispielsweise Drucksensoren, Temperatursensoren, Drehzahlsensoren, Beschleunigungssensoren und Magnetsensoren etc. in Betracht. Die Aktuatoren sind bevorzugt derart ausgebildet, dass sie Fluidströme steuern und regeln können, wie beispielsweise Magnetventile. Es kommen jedoch auch Stellmotoren, Elektromagnete oder dergleichen als Aktuatoren in Betracht.

Die elektrisch leitenden Anschlusskontakte sind über ein Leitungsgitter, auch Leadframe genannt, elektrisch leitend mit den mindestens zwei elektrischen Bauteilen verbunden.

Erfindungsgemäß sind die elektrisch leitenden Anschlusskontakte der elektrischen Baueinheit als elektrisch leitende Kontaktfedern ausgebildet. Durch die Federkraft der Kontaktfedern ergibt sich vorteilhafterweise ein zuverlässiger elektrischer Kontakt.

Mittels des Leitungsgitters sind gemeinsame elektrische Leitungen der mindestens zwei elektrischen Bauteile elektrisch leitend zusammengefasst. Bevorzugt ist die zusammengefasste, elektrische Leitung eine Masse-Leitung (GND-Leitung) oder eine Null-Volt-Potentialleitung der elektrischen Bauteile oder eine weitere, stets auf gleichem Potenzial befindliche Leitung.

Diese gemeinsame Leitung des Leitungsgitters weist eine gemeinsame elektrisch leitende Kontaktfeder als elektrisch leitenden Anschlusskontakt für eine elektrisch leitende Verbindung mit einer weiteren elektrischen Einheit auf. Dadurch lässt sich vorteilhafterweise die Anzahl der verwendeten Kontaktfedern reduzieren und somit Platz und Kosten einsparen gegenüber einer herkömmlichen leitenden Verbindung zwischen einer elektrischen Baueinheit und einer weiteren elektrischen Einheit gemäß dem Stand der Technik.

Alternativ kann die gemeinsame Leitung des Leitungsgitters auch über mehr als eine elektrisch leitende Kontaktfeder mit einer weiteren elektrischen Einheit verbunden werden. Das ist insbesondere dann vorteilhaft, wenn in der gemeinsamen Leitung ein größerer Strom fließt als in den anderen Leitungen des Leitungsgitters. Um diesen größeren Strom zuverlässig zu übertragen, sind ggf. mehr als eine Kontaktfeder vorteilhaft. Gemäß einer Weiterbildung der Erfindung weist das Leitungsgitter bzw. Leadframe elektrisch leitende Anschlussflächen auf, welche derart ausgebildet sind, um eine elektrisch leitende Verbindung mit den elektrischen Bauteilen zu bilden. Dazu wird ein Anschlussdraht des elektrischen Bauteils, zum Beispiel ein Spulendraht des Magnetventils, zwischen zwei Anschlussflächen gelegt und die Anschlussflächen miteinander verbunden, insbesondere verlötet oder verschweißt. Die derartige Verbindung zwischen Leitungsgitter und elektrischen Bauteil ist vorteilhafterweise besonders vibrationsfest, wodurch die Lebensdauer der elektrischen Verbindung erhöht wird.

Erfindungsgemäß sind die Kontaktfedern in einem Isolationsteil angeordnet. Das Isolationsteil ist bevorzugt einstückig, insbesondere als Kunststoffspritzgussteil, ausgebildet und dient als Halterung für die Kontaktfedern. Dadurch vereinfacht sich vorteilhafterweise die Montage der Kontaktfedern, da diese lediglich in das Isolationsteil eingesteckt werden.

Erfindungsgemäß ist vorgesehen, dass das Isolationsteil mittels Befestigungsmittel am Leitungsgitter bzw. Leadframe befestigt ist. Die Befestigung gewährleistet vorteilhafterweise eine anhaltend genaue Positionierung der Kontaktfedern, welche in dem Isolationsteil angeordnet sind, so dass über die Kontaktfedern eine zuverlässige leitende Verbindung mit dem Leitungsgitter hergestellt werden kann. Bevorzugt sind die Befestigungsmittel in unmittelbarer Nähe der Kontaktfedern angeordnet, um die von den Kontaktfedern auf das Leitungsgitter ausgeübten Druckkräfte aufzunehmen und eine Durchbiegung des Leitungsgitters vorteilhafterweise zu vermeiden.

Gemäß einer Weiterbildung der Erfindung sind die Befestigungsmittel zur Befestigung des Isolationsteils auf dem Leitungsgitter bzw. Leadframe sägezahnförmig ausgebildet. Bevorzugt ist die zugehörige Ausnehmung in dem Isolationsteil ebenfalls sägezahnförmig ausgebildet. Dadurch sorgt das Befestigungsmittel für eine sichere Verbindung und lässt sich leicht in die entsprechende Ausnehmung einführen.

Erfindungsgemäß sind die Befestigungsmittel Teil des mit dem Isolationsteil zu verbindenden Leitungsgitters und werden im Herstellungsprozess des Leitungsgitters mit der Leitungsstruktur herausgestanzt. Für die Verbindung mit dem Isolationsteil werden diese Befestigungsmittel derart hochgebogen, dass sie im Wesentlichen senkrecht zur Leitungsstruktur stehen. Das hat den Vorteil, dass keine separaten Verbindungsteile zur Befestigung des Leadframes an dem Isolationsteil benötigt werden.

In einer Weiterbildung der Erfindung weist das Isolationsteil eine - als an zwei einander gegenüberliegenden Enden offene Aufnahme ausgebildete - Federaufnahme auf, wobei diese Federaufnahme mindestens eine Querschnittsverjüngung aufweist. Diese Querschnittsverjüngung ragt derart in die Federaufnahme hinein, dass sie einen Vorsprung bildet, an dem sich eine Kontaktfeder abstützen kann.

Gemäß einer Weiterbildung der Erfindung ist die Kontaktfeder derart ausgebildet, dass die Kontaktfeder der Form der Federaufnahme angepasst ist. Bevorzugt weist die Kontaktfeder verschiedene Durchmesser auf, wobei das zur Leiterbahn bzw. Leadframe gerichtete Kontaktfederende einen größeren Querschnitt aufweist als das zum Anschluss einer weiteren Einheit dienenden Kontaktfederende. Dadurch wird die Kontaktfeder durch den Vorsprung innerhalb der Federaufnahme derart gehalten, dass die Kontaktfeder nicht herausfallen kann, falls die elektrische Baueinheit keine elektrische Verbindung mit einer weiteren Einheit eingeht, d.h. sich im unmontierten Zustand befindet.

In einer Weiterbildung der Erfindung weist das Isolationsteil mindestens einen Stützvorsprung auf, welcher derart ausgebildet ist, um das Isolationsteil gegen die elektrischen Bauteile abzustürzen. Die durch die Kontaktfedern auf das Isolationsteil wirkenden Kräfte werden über den Stützvorsprung abgeleitet. Es entsteht eine geringere Durchbiegung des Isolationsteils, wodurch die Kontaktfedern vorteilhafterweise kaum zu nachteiligen Schwingungen anregbar sind.

Gemäß einer Weiterbildung der Erfindung bedeckt das Isolationsteil das Leitungsgitter bzw. Leadframe, so dass das Leitungsgitter in dem Isolationsteil integriert ist. Dadurch sind die Leitungsstrukturen des Leitungsgitters, ähnlich einer Umspritzung, zur Umgebung hin isoliert und das Leitungsgitter weist somit vorteilhafterweise eine höhere Stabilität auf.

In einer nicht zur Erfindung gehörenden Alternative sind die Kontaktfedern mittels einer Federhalterung mechanisch auf dem Leitungsgitter fixiert. Dadurch ist es möglich, ein Leitungsgitter bzw. Leadframe zu verwenden, welches in herkömmlicher Art und Weise umspritzt ist. Um eine Schnittstelle zwischen dem Leitungsgitter und der Kontaktfeder zu bilden, weist das Leitungsgitter ein Durchgangsloch zum Kontaktieren des Leitungsgitters mit der Kontaktfeder auf. Zum Fixieren der Kontaktfedern werden diese mittels der Federhalterung gehalten, wobei die Federhalterung an dem Leitungsgitter festklemmt oder mit diesem verschweißt ist. Alternativ ist die Federhalterung bereits Teil der Umspritzung des Leitungsgitters.

Bei der erfindungsgemäßen elektrischen Baueinheit können mindestens zwei, drei oder mehr der vorstehend beschriebenen Weiterbildungen miteinander kombiniert werden, um im Rahmen der Erfindung sinnvolle Merkmalskombinationen zu erhalten.

Ferner wird die o.g. Aufgabe mittels einer Verbindungseinheit, insbesondere Mechatronikeinheit, mit mindestens einer elektrischen Baueinheit und mindestens einer weiteren elektrischen Einheit gelöst. Zur Bildung einer erfindungsgemäßen Mechatronikeinheit ist die elektrische Baueinheit bevorzugt eine Magnetventileinheit und die weitere elektrische Einheit eine elektrische Steuereinheit. Die erfindungsgemäße Verbindungseinheit wird jedoch ebenso durch eine einfache Verbindung zwischen Magnetventileinheit und eines Steckers als weitere elektrische Einheit gebildet, wie es beispielsweise bei einfachen ABS-Magnetventilen in einer Fahrzeugbremsanlage der Fall ist.

Bei der erfindungsgemäßen Verbindungseinheit erfolgt die Kontaktierung der elektrischen Bauteile, insbesondere Sensoren und/oder Aktuatoren, vorteilhafterweise gleichzeitig durch Aufsetzen der weiteren elektrischen Einheit.

Gemäß einer Weiterbildung der Erfindung weist die weitere elektrische Einheit Kontaktflächen auf, welche derart ausgebildet sind, um mit den elektrisch leitenden Kontaktfedern der elektrischen Baueinheit eine elektrisch leitende Verbindung einzugehen. Dabei können die Kontaktflächen direkt auf einer Platine angeordnet sein oder auf einem als SMD-Bauteil (Surface Mounted Device) ausgebildeten Kontaktplättchen.

Das Kontaktplättchen ist bevorzugt dicker als die auf der Platine angeordneten Leiterbahnen ausgebildet, um bei einem möglichen Abrieb durch die aufsitzende Kontaktfeder die elektrische Kontaktfähigkeit zu erhalten. Dabei können die Kontaktplättchen auch mehrschichtig aufgebaut sein, insbesondere eine Silber- oder Goldschicht aufweisen.

Die o.g. Aufgabe wird außerdem mittels eines Fahrzeugs, insbesondere Nutzfahrzeugs, gelöst, wobei das Fahrzeug mindestens eine vorstehend beschriebene elektrische Baueinheit und/oder mindestens eine o.g. Verbindungseinheit aufweist.

Schließlich wird die o.g. Aufgabe mittels eines Verfahrens zum Herstellen einer elektrischen Baueinheit, insbesondere Magnetventileinheit, mit mindestens zwei elektrischen Bauteilen, insbesondere Sensoren und/oder Aktuatoren, und mindestens drei elektrisch leitenden Anschlusskontakten gelöst, wobei die elektrische Baueinheit mittels der Anschlusskontakte mit einer weiteren elektrischen Einheit elektrisch leitend verbindbar ist. Die elektrisch leitenden Anschlusskontakte sind über ein Leitungsgitter bzw. Leadframe elektrisch leitend mit den mindestens zwei elektrischen Bauteilen verbunden und als elektrisch leitende Kontaktfedern ausgebildet.

Um vorteilhafterweise die Anzahl der elektrisch leitenden Anschlusskontakten zu reduzieren, werden gemeinsame elektrischen Leitungen der mindestens zwei elektrischen Bauteile, insbesondere GMD-Leitungen, mittels des Leitungsgitters elektrisch leitend zusammengefasst und mit einer elektrisch leitenden Kontaktfeder elektrisch leitend verbunden. Das Zusammenfassen der gemeinsamen Leitungen wird über eine geeignete Leitungsstruktur bzw. Leitungslayout des Leitungsgitters erzeugt und ist besonders einfach herstellbar, da das Leitungsgitter ausgestanzt oder lasergeschnitten wird.

Aus der Kombination einer über ein Leitungsgitter bzw. Leadframe realisierten, vorteilhaft ausgestalteten Leitungsstruktur, insbesondere das Zusammenfassen von gemeinsamen Leitern mehrerer elektrischer Bauteile, mit der Verwendung von elektrisch leitenden Kontaktfedern ist vorteilhafterweise eine konstruktiv einfache und kostengünstig aufgebaute elektrische Verbindung zwischen der elektrischen Baueinheit und einer weiteren elektrischen Einheit mit möglichst wenig elektrischen Anschlusskontakten möglich.

Durch die erfindungsgemäße Verwendung des Leitungsgitters können die Kontaktfedern beliebig angeordnet sein, unabhängig von den elektrischen Anschlüssen der elektrischen Bauteile. Somit sind die Kontaktfedern bevorzugt räumlich beabstandet und gegeneinander elektrisch isoliert angeordnet und in ihrer Anordnung der zu verbindenden weiteren elektrischen Einheit angepasst.

Die Verbindung über elektrisch leitende Kontaktfedern hat zudem den Vorteil, dass die elektrische Verbindung der elektrischen Baueinheit mit der weiteren Einheit auch bei starken Vibrationen, wie sie zum Beispiel in Fahrzeugen auftreten, zuverlässig funktioniert. Zudem ermöglichen die Kontaktfedern vorteilhafterweise einen Toleranzausgleich von Fertigungstoleranzen der einzelnen Komponenten sowie eine Kompensation von Wärmeausdehnungen.

Erfindungsgemäß weist das Verfahren zum Herstellen einer elektrischen Baueinheit folgende Schritte auf:
1. Einfügen eines Isolationsteils in eine Montagehalterung,
2. Einfügen der Kontaktfedern in das Isolationsteil,
3. Einpressen des Leitungsgitters in das Isolationsteil,
4. Kontrollieren der elektrischen Verbindungen der eingefügten Kontaktfedern und
5. Durchtrennen von Kurzschlussbrücken des Leitungsgitters.

Die Herstellung einer derartigen erfindungsgemäßen Baueinheit ist besonders einfach und kostengünstig. Durch das Zusammenfassen von gemeinsamen elektrischen Leitungen der elektrischen Bauteile, wird vorteilhafterweise die Anzahl der verwendeten Kontaktfedern reduziert. So sind gemäß dem Stand der Technik herkömmlicherweise für n elektrische Bauteile, insbesondere Sensoren und/oder Aktuatoren, 2*n Kontaktfedern notwendig, um eine elektrisch leitende Verbindung mit einer weiteren Einheit herzustellen. Die erfindungsgemäße Baueinheit benötigt hingegen lediglich n+1 Kontaktfedern, wodurch vorteilhafterweise Kosten und Montageaufwand gegenüber dem Stand der Technik reduziert werden.

Weitere Ausführungsformen ergeben sich aus den Ansprüchen sowie aus den anhand der Zeichnung näher erläuterten Ausführungsbeispielen. In der Zeichnung zeigen:
- Fig. 1: eine schematische Darstellung einer Draufsicht auf eine Magnetventileinheit mit drei Magnetventilen,
- Fig. 2: eine schematische Darstellung einer Schnittdarstellung durch eine Kontaktfeder,
- Fig. 3: ein Blockschaltbild des erfindungsgemäßen Verfahrens,
- Fig. 4: eine schematische Darstellung zur Erläuterung des ersten und zweiten Verfahrensschrittes und
- Fig. 5: eine schematische Darstellung zur Erläuterung des dritten, vierten und fünften Verfahrensschrittes.

In der Zeichnung werden dieselben konstruktiven Elemente jeweils mit gleichen Bezugsziffern versehen.

Fig. 1 zeigt eine schematische Darstellung einer Draufsicht auf eine als Magnetventileinheit ausgeführte elektrische Baueinheit 2 mit drei nicht weiter dargestellten Magnetventilen als elektrische Bauteile.

Die elektrisch leitenden Anschlusskontakte sind als elektrisch leitende Kontaktfedern 4, 6, 8, 10 ausgebildet und räumlich beabstandet zueinander auf einem Leitungsgitter bzw. Leadframe 12 elektrisch leitend mit diesem angeordnet.

Das Leitungsgitter 12 weist für jedes elektrische Bauteil zwei Anschlussflächen 14 auf, an denen die Kontaktdrähte der elektrischen Bauteile, hier Magnetventile, in nicht näher dargestellter Weise, elektrisch leitend befestigt sind, insbesondere mittels Elektroschweißen. Bevorzugt weist das Leitungsgitter 12 eine Leitungsstruktur auf, die der räumlichen Ausdehnung der elektrischen Bauteile angepasst ist, und die Anschlussflächen 14 in unmittelbarer Nähe der Kontaktdrähte der elektrischen Bauteile positioniert.

Für die Anschlussflächen 14 werden bevorzugt Abschnitte des Leitungsgitters 12 derart umgebogen, dass diese Abschnitte im Wesentlichen senkrecht zu der Leitungsstruktur des Leitungsgitters 12 verlaufen.

Die Erfindung sieht vor, dass mittels der Leitungsstruktur des Leitungsgitters 12 gemeinsame Leitungen der elektrischen Bauteile zu einer Leitung zusammengefasst werden. Bevorzugt sind die Masseleitungen der Magnetventile zu einer gemeinsamen Masse-Leitung 16 auf dem Leitungsgitter 12 zusammengefasst. Die gemeinsame Leitung 16 ist über drei Anschlussflächen 14 mit den Magnetventilen elektrisch leitend verbunden und weist eine gemeinsame Kontaktfeder 4 als elektrisch leitenden Anschlusskontakt auf. Die anderen Kontaktfedern 6, 8, 10 sind jeweils elektrisch leitend mit einem der elektrischen Bauteilen, insbesondere Magnetventile, mittels jeweils einer Anschlussfläche 14 verbunden und bilden den positiven Pol der anliegenden Speisespannung.

Alternativ kann die gemeinsame Leitung 16 auch mehr als eine elektrisch leitende Kontaktfeder als elektrisch leitende Anschlusskontakte aufweisen, was hier jedoch nicht dargestellt ist. Eine Verbindung über mehr als eine elektrisch leitende Kontaktfeder ist besonders dann vorteilhaft, wenn auf der gemeinsamen Leitung 16 ein größerer Strom als auf den anderen Leitungen des Leitungsgitters 12 fließt.

Zum Erzeugen einer derartigen Leitungsstruktur bzw. Leitungslayout wird das Leitungsgitter 12 bevorzugt aus einem Blech ausgestanzt oder lasergeschnitten, wobei die einzelnen Leitungen zunächst alle verbunden sind. Ist das Leitungsgitter 12 soweit verbaut, dass es mechanisch fixiert ist, werden die einzelnen Leitungen entsprechend der gewünschten Leitungsstruktur durchtrennt. Das Durchtrennen derartiger Kurzschlussbrücken ist in Fig. 1 in gestrichelter Linie als Leitungstrennung 17 dargestellt.

Bevorzugt sind die Kontaktfedern 4, 6, 8, 10 in einem Isolationsteil 18 angeordnet, wobei das Isolationsteil 18 mit einer strichpunktierten Linie in Fig. 1 dargestellt ist.

Ähnlich, wie bei einem herkömmlich umspritzten Leadframe gemäß dem Stand der Technik, ist das in Fig. 1 dargestellte Leitungsgitter 12 fast vollständig von dem Isolationsteil 18 bedeckt und so vor Umwelteinflüssen geschützt. Dazu ist das Leitungsgitter 12 mittels geeigneter Befestigungsmittel 20 an dem Isolationsteil 18 befestigt, wobei die Befestigungsmittel 20 bevorzugt sägezahnförmig ausgebildet sind und als umgebogene Teilabschnitte des Leitungsgitters 12 in dazu vorgesehene Ausnehmungen in das Isolationsteil 18 eingepresst werden.

Damit die Kontaktfedern 4, 6, 8, 10 im unmontierten Zustand der elektrischen Baueinheit 2, d.h. wenn die elektrische Baueinheit 2 keine elektrische Verbindung zu einer weiteren Einheit eingeht, nicht aus dem Isolationsteil 18 herausfallen, weist das Isolationsteil 18 für jede Kontaktfeder 4, 6, 8, 10 eine Federaufnahme mit einer Querschnittsverjüngung auf, wobei die Querschnittsverjüngung einen in die Federaufnahme hineinragenden Vorsprung 22 bildet, an dem sich die Kontaktfeder 4, 6, 8, 10 abstützt.

Fig. 2 zeigt eine schematische Darstellung einer Schnittdarstellung beispielhaft durch eine Kontaktfeder 4, welcher in einer Federaufnahme 24 des Isolationsteils 18 eingesetzt ist.

Bevorzugt ist die Kontaktfeder 4 kegelförmig oder zylinderförmig ausgebildet und mechanisch vorgespannt verbaut. Die Kontaktfeder 4 ist ferner in seiner Länge und Federkonstante derart dimensioniert, dass die Kontaktfeder 4 im eingebauten Zustand mit hinreichend großer Andruckkraft gegen eine gegenüberliegende Kontaktfläche 26 drücken kann, um einen möglichst kleinen und konstanten elektrischen Übergangswiderstand zu gewährleisten und somit vorteilhafterweise für eine hohe Kontaktsicherheit zu sorgen.

Um die Kontaktfeder 4 gegen Herausfallen zu sichern, weist die Kontaktfeder 4 Abschnitte mit unterschiedlichen Durchmessern auf. Bevorzugt weist die Kontaktfeder 4 an dem zum Leitungsgitter 12 weisenden Kontaktfederende einen größeren Durchmesser auf als an dem anderen Kontaktfederende. Dieser größere Durchmesser ist der Form der Federaufnahme 24 des Isolationsteils 18 derart angepasst, dass sich die Kontaktfeder 4 mit dem größeren Durchmesser an dem Vorsprung 22 innerhalb der Federaufnahme 24 abstützt. Mit dem Vorsprung 22 und einer geeigneten Dimensionierung der Längen und Federkonstanten der einzelnen Abschnitte der Kontaktfeder 4 kann für beide Kontaktfederenden jeweils eine andere bevorzugte Andruckkraft erzeugt werden.

Zur Befestigung des Leitungsgitters 12 werden die sägezahnförmigen Befestigungsmittel 20 in entsprechende Ausnehmungen des Isolationsteils 18 gepresst, wobei die Befestigungsmittel 20 bevorzugt in unmittelbarer Nähe zu der Kontaktfeder 4 angeordnet sind, um eine Durchbiegung des Leitungsgitters 12 zu vermeiden.

Um eine elektrisch leitende Verbindung zwischen einer elektrischen Baueinheit 2 und einer weiteren elektrischen Einheit herzustellen, weist das Leitungsgitter 12 elektrisch leitende Anschlussflächen 14 auf, zum Kontaktieren der elektrischen Bauteile der elektrischen Baueinheit 2. In diesem Ausführungsbeispiel werden die elektrischen Spulen der Magnetventile mit dem Leadframe 12 über die Anschlussflächen 14 elektrisch kontaktiert.

Die elektrische Verbindung mit einer weiteren elektrischen Einheit 30 erfolgt über eine Kontaktfläche 26, die auf einer Leiterplatte bzw. Platine 28 der weiteren elektrischen Einheit 30 angeordnet ist.

Bevorzugt weist die Kontaktfläche 26 eine viereckige, kreisförmige, elliptische oder ovale Umfangsgeometrie auf oder eine Kombination dieser genannten Umfangsgeometrien. Bevorzugt überragt die Kontaktfläche 26 den Durchmesser der Kontaktfeder 4. Um eine erhöhte Lagesicherung der Kontaktfeder 4 zu erreichen, kann die Kontaktfläche 26 eine Vertiefung zur Aufnahme der Kontaktfeder 4 aufweisen.

Bevorzugt ist die Kontaktfläche 26 als Oberfläche eines Kontaktplättchens 32 ausgebildet, welches einen ein- oder mehrschichtigen Aufbau aufweist. Ist das Kontaktplättchen 32 als SMD-Bauteil ausgebildet, welches direkt auf Anschlussflächen bzw. Anschlusspads der Platine 28 aufgelötet werden kann, kann für die Anbringung der Kontaktplättchen 32 vorteilhafterweise derselbe Fertigungsprozess, insbesondere das Aufschmelzlötverfahren ("Reflow"-Lötverfahren) genutzt werden, welches auch zum Anlöten der weiteren SMD-Bauteile zum Einsatz kommt.

Um eine zuverlässige Kontaktierung zwischen Kontaktfeder 4 und der gegenüber liegenden Kontaktfläche 26 der weiteren elektrischen Einheit 30 zu gewährleisten, ist das die Kontaktfläche 26 aufweisende Kontaktplättchen 32 wesentlich dicker als die Leiterbahnen der Platine 28 ausgebildet. Insbesondere bei einer Verwendung im Bereich der Fahrzeugtechnik ist die elektrische Baueinheit bzw. Verbindungseinheit starken Vibrationen ausgesetzt, welche zu einem Abrieb des Kontaktmaterials von Kontaktfeder 4 und gegenüber liegenden Kontaktfläche 26 führt.

Bevorzugt sind die Kupfer oder Nickel aufweisenden Kontaktplättchen 32 mit einer Silberschicht oder Goldschicht versehen, was vorteilhafterweise zu einer besseren Leitfähigkeit und/oder zu einer erhöhten Abriebresistenz gegenüber der auf der Platine befindlichen Leiterbahnen führt. Dadurch verbessert sich vorteilhafterweise die Kontaktfähigkeit bei einer aufsitzenden Kontaktfeder.

Fig. 3 zeigt ein Blockschaltbild zur Erläuterung des erfindungsgemäßen Verfahrens zum Herstellen einer elektrischen Baueinheit 2 mit den wesentlichen Phasen der Herstellung.

Zunächst erfolgt eine Layoutphase 34 des erfindungsgemäßen Verfahrens, bei dem die Leitungsstruktur bzw. das Leitungslayout des Leitungsgitters 12 festgelegt wird, um das Leitungsgitter 12 an die zu verbindenden elektrischen Bauteile derart anzupassen, dass die Bauteile elektrisch leitend mit den Anschlussflächen 14 des Leitungsgitters 12 verbunden werden können und gemeinsame Leitungen der elektrischen Bauteile mit dem Leitungsgitter 12 zusammengefasst werden. Dazu wird das Leitungsgitter 12 aus einem Blech ausgestanzt oder mittels Laserschneiden aus einem Blech herausgelöst.

In einer Verbindungsphase 36 werden die Komponenten der elektrischen Baueinheit 2 zusammengesetzt und die Kontaktfedern 4, 6, 8, 10 elektrisch leitend mit dem Leitungsgitter 12 verbunden. Diese Kontaktfedern 4, 6, 8, 10 bilden dann die elektrischen Anschlusskontakte der elektrischen Baueinheit 2.

Eine Fixierungsphase 38 des erfindungsgemäßen Verfahrens sieht eine Fixierung der Kontaktfedern 4, 6, 8, 10 auf dem Leitungsgitter 12 vor. Die Fixierung erfolgt dabei bevorzugt über ein Isolationsteil 18 mit entsprechenden Federaufnahmen 24 mit denen die Kontaktfedern 4, 6, 8, 10 gehalten werden oder mittels einer Federhalterung.

In einer Trennungsphase 39 werden die Kurzschlussverbindungen auf dem Leitungsgitter 12 durchtrennt. In dieser Trennungsphase 39 erhält das Leitungsgitter 12 somit die notwendige Leitungsstruktur, um eine elektrische Verbindung der elektrischen Bauteile mit einer weiteren elektrischen Einheit 30 herzustellen.

Fig. 4 zeigt eine schematische Darstellung zur detaillierten Erläuterung eines ersten und zweiten Verfahrensschrittes zum Herstellen einer elektrischen Baueinheit 2 gemäß einem Ausführungsbeispiel der Erfindung beispielhaft an zwei Kontaktfedern 4, 6.

In einem ersten Verfahrensschritt 40 wird das Isolationsteil 18 in eine Montagehalterung 42 eingesetzt. Dabei ist das Isolationsteil 18 derart ausgerichtet, dass die Federaufnahmen 24 mit ihrer größten Querschnittsöffnung aus der Montagehalterung 42 herauszeigen.

In einem zweiten Verfahrensschritt 44 werden die Kontaktfedern 4, 6 in die Federaufnahmen 24 eingesetzt. Bevorzugt werden die Kontaktfedern 4, 6 mit ihren Kontaktfederende mit dem kleineren Durchmesser in die Federaufnahme 24 eingesetzt, damit sich die Kontaktfedern 4, 6 mit ihrem größeren Durchmesser an dem Vorsprung 22 abstützen können.

In Fig. 4 ist zudem angedeutet, dass das Leitungsgitter 12 mit den nach unten weisenden Befestigungsmitteln 20 und den Anschlussflächen 14 auf die Kontaktfedern 4, 6 gesetzt wird.

Fig. 5 zeigt eine schematische Darstellung zur detaillierten Erläuterung des dritten, vierten und fünften Verfahrensschrittes zum Herstellen einer elektrischen Baueinheit 2 gemäß einem Ausführungsbeispiel der Erfindung beispielhaft an zwei Kontaktfedern 4, 6.

Anknüpfend an Fig. 4 ist in Fig. 5 in einem dritten Verfahrensschritt 46 das Leitungsgitter 12 in das Isolationsteil 18 hineingepresst und durch die Befestigungsmittel 20 fest mit dem Isolationsteil 18 verbunden.

In einem vierten Verfahrensschritt 48 wird die elektrische Verbindung der Kontaktfedern 4, 6 mit dem Leitungsgitter 12 überprüft, indem eine Kontrolleinheit 50 einen ersten elektrisch leitenden Kontakt 52 mit dem Leitungsgitter 12 verbindet und jeweils einen zweiten elektrischen Kontakt 54 mit der Kontaktfeder 4, 6.

Mit einem fünften Verfahrensschritt 56 werden die Kurzschlussverbindungen auf dem Leitungsgitter 12 durchtrennt. Dadurch erhält das Leitungsgitter 12 die zur elektrischen Verbindung der elektrischen Bauteile, wie z.B. Magnetventile, mit einer weiteren elektrischen Einheit 30, wie z.B. Steuereinheit, notwendige Leitungsstruktur.

Die fertig montierte elektrische Baueinheit 2 kann anschließend aus der Montagehalterung 42 entnommen werden und durch Aufsetzen einer weiteren Einheit 30 elektrisch mit dieser verbunden werden.

Sämtliche in der vorstehenden Beschreibung sowie in den Ansprüchen genannten Merkmale sind sowohl einzeln als auch in beliebiger Kombination mit den Merkmalen der unabhängigen Ansprüche kombinierbar. Die Offenbarung der Erfindung ist daher nicht auf die beschriebenen bzw. beanspruchten Merkmalskombinationen beschränkt. Vielmehr sind alle im Rahmen der Erfindung sinnvollen Merkmalskombinationen als offenbart zu betrachten.

## Patentansprüche

1. Elektrische Baueinheit mit mindestens zwei elektrischen Bauteilen und mindestens drei elektrisch leitenden Anschlusskontakten, mittels der die elektrische Baueinheit (2) mit einer weiteren elektrischen Einheit (30) elektrisch leitend verbindbar ist, wobei die elektrischen Anschlusskontakte über ein Leitungsgitter (12) elektrisch leitend mit den mindestens zwei elektrischen Bauteilen verbunden sind, wobei
die elektrisch leitenden Anschlusskontakte als elektrisch leitende Kontaktfedern (4, 6, 8, 10) ausgebildet sind,
gemeinsame elektrische Leitungen (16) der mindestens zwei elektrischen Bauteile mittels des Leitungsgitters (12) elektrisch leitend zusammengefasst sind, wobei diese gemeinsamen elektrischen Leitungen (16) eine oder mehrere gemeinsame elektrisch leitende Kontaktfedern (4) aufweisen, **dadurch gekennzeichnet, dass** die Kontaktfedern (4, 6, 8, 10) in einem Isolationsteil (18) angeordnet sind, wobei
das Isolationsteil (18) mittels Befestigungsmittel (20) am Leitungsgitter (12) befestigt ist, wobei
die Befestigungsmittel (20) Teil des Leitungsgitters (12) sind.

2. Elektrische Baueinheit nach Anspruch 1,
**dadurch gekennzeichnet, dass**
das Leitungsgitter (12) elektrisch leitende Anschlussflächen (14) aufweist, wobei die Anschlussflächen (14) derart ausgebildet sind, um eine elektrisch leitende Verbindung mit den elektrischen Bauteilen zu bilden.

3. Elektrische Baueinheit nach Anspruch 1 oder 2,
**dadurch gekennzeichnet, dass**
die Befestigungsmittel (20) sägezahnförmig ausgebildet sind.

4. Elektrische Baueinheit nach einem der Ansprüche 1 bis 3,
**dadurch gekennzeichnet, dass**
das Isolationsteil (18) eine Federaufnahme (24) aufweist, wobei diese Federaufnahme (24) mindestens eine Querschnittsverjüngung aufweist, welche als ein in die Federaufnahme (24) hineinragender Vorsprung (22) ausgebildet ist.

5. Elektrische Baueinheit nach Anspruch 4,
**dadurch gekennzeichnet, dass**
die Kontaktfeder (4, 6, 8, 10) derart ausgebildet ist, dass die Kontaktfeder (4, 6, 8, 10) der Form der Federaufnahme (24) angepasst ist.

6. Elektrische Baueinheit nach einem der Ansprüche 1 bis 5,
**dadurch gekennzeichnet, dass**
das Isolationsteil (18) mindestens einen Stützvorsprung aufweist, welcher derart ausgebildet ist, um das Isolationsteil (18) gegen die elektrischen Bauteile abzustürzen.

7. Elektrische Baueinheit nach einem der Ansprüche 1 bis 6,
**dadurch gekennzeichnet, dass**
das Isolationsteil (18) das Leitungsgitter (12) bedeckt.

8. Verbindungseinheit mit mindestens einer elektrischen Baueinheit (2) und mindestens einer weiteren elektrischen Einheit (30), **dadurch gekennzeichnet, dass**
die elektrische Baueinheit (2) nach einem der Ansprüche 1 bis 7 ausgebildet ist und die elektrische Baueinheit (2) eine elektrisch leitende Verbindung mit der weiteren elektrischen Einheit (30) eingeht.

9. Verbindungseinheit nach Anspruch 8, **dadurch gekennzeichnet, dass**
die weitere elektrische Einheit (30) Kontaktflächen (26) aufweist, welche derart ausgebildet sind, um mit den elektrisch leitenden Kontaktfedern (4, 6, 8, 10) der elektrischen Baueinheit (2) eine leitende elektrische Verbindung einzugehen.

10. Fahrzeug, **gekennzeichnet durch**
mindestens eine elektrische Baueinheit (2) nach einem der Ansprüche 1 bis 7 und/oder mindestens eine Verbindungseinheit nach einem der Ansprüche 8 und 9.

11. Verfahren zum Herstellen einer elektrischen Baueinheit (2) mit mindestens zwei elektrischen Bauteilen und mindestens drei elektrisch leitenden Anschlusskontakten, mittels der die elektrische Baueinheit (2) mit einer weiteren elektrischen Einheit (30) elektrisch leitend verbindbar ist, wobei die elektrisch leitenden Anschlusskontakte über ein Leitungsgitter (12) elektrisch leitend mit den mindestens zwei elektrischen Bauteilen verbunden sind,
wobei
die elektrisch leitenden Anschlusskontakte als elektrisch leitende Kontaktfedern (4, 6, 8, 10) ausgebildet sind, gemeinsame elektrische Leitungen (16) der mindestens zwei elektrischen Bauteile mittels des Leitungsgitters (12) elektrisch leitend zusammengefasst werden und
diese gemeinsamen elektrischen Leitungen (16) der mindestens zwei elektrischen Bauteile mit einer oder mehreren gemeinsamen elektrisch leitenden Kontaktfedern (4) elektrisch leitend verbunden werden, wobei
das Verfahren folgende Schritte aufweist:
1. Einfügen eines Isolationsteils (18) in eine Montagehalterung (40),
2. Einfügen der Kontaktfedern(4, 6, 8,10) in das Isolationsteil (18),
3. Einpressen von Befestigungsmittel (20) die Teil des Leitungsgitters (12) sind, in das Isolationsteil (18),
4. Kontrollieren der elektrischen Verbindung der eingefügten Kontaktfedern (48),
5. Durchtrennen von Kurzschlussbrücken des Leitungsgitters (12).

## Claims

1. Electrical assembly having at least two electrical components and at least three electrically conductive connection contacts, by means of which the electrical assembly (2) can be connected in an electrically conductive manner to a further electrical unit (30), wherein the electrical connection contacts are connected in an electrically conductive manner by way of a leadframe (12) to the at least two electrical components,
wherein
the electrically conductive connection contacts are embodied as electrically conductive contact springs (4, 6, 8, 10),
common electrical leads (16) of the at least two electrical components are grouped together in an electrically conductive manner by means of the leadframe (12), wherein these common electrical leads (16) comprise one or multiple common electrically conductive contact springs (4),
**characterized in that**
the contact springs (4, 6, 8, 10) are arranged in an insulating component (18), wherein
the insulating component (18) is fastened to the leadframe (12) by means of fastening means (20), wherein
the fastening means (20) are part of the leadframe (12) .

2. Electrical assembly according to Claim 1,
**characterized in that**
the leadframe (12) comprises electrically conductive connection surfaces (14), wherein the connection surfaces (14) are embodied in such a manner so as to form an electrically conductive connection to the electrical components.

3. Electrical assembly according to Claim 1 or 2,
**characterized in that**
the fastening means (20) are embodied in a sawtooth shaped manner.

4. Electrical assembly according to any one of Claims 1 to 3,
**characterized in that**
the insulating component (18) comprises a spring receiving device (24), wherein this spring receiving device (24) comprises at least one tapering cross-section that is embodied as a protrusion (22) that protrudes into the spring receiving device (24).

5. Electrical assembly according to Claim 4,
**characterized in that**
the contact spring (4, 6, 8, 10) is embodied in such a manner that the contact spring (4, 6, 8, 10) is tailored to suit the shape of the spring receiving device (24).

6. Electrical assembly according to any one of Claims 1 to 5,
**characterized in that**
the insulating component (18) comprises at least one supporting protrusion that is embodied in such a manner so as to support the insulating component (18) with respect to the electrical components.

7. Electrical assembly according to any one of Claims 1 to 6,
**characterized in that**
the insulating component (18) covers the leadframe (12) .

8. Connecting unit having at least one electrical assembly (2) and at least a further electrical unit (30),
**characterized in that**
the electrical assembly (2) is embodied according to any one of Claims 1 to 7 and the electrical assembly (2) provides an electrically conductive connection to the further electrical unit (30).

9. Connecting unit according to Claim 8,
**characterized in that**
the further electrical unit (30) comprises contact surfaces (26) that are embodied in such a manner so as to provide an electrically conductive connection to the electrically conductive contact springs (4, 6, 8, 10) of the electrical assembly (2).

10. Vehicle,
**characterized by**
at least one electrical assembly (2) according to any one of Claims 1 to 7 and/or
at least one connecting unit according to any one of Claims 8 and 9.

11. Method for producing an electrical assembly (2) having at least two electrical components and at least three electrically conductive connection contacts by means of which the electrical assembly (2) can be connected in an electrically conductive manner to a further electrical unit (30), wherein the electrically conductive connection contacts are connected in an electrically conductive manner to the at least two electrical components by way of a leadframe (12),
wherein
the electrically conductive connection contacts are embodied as electrically conductive contact springs (4, 6, 8, 10),
common electrical lines (16) of the at least two electrical components are grouped together in an electrically conductive manner by means of the leadframe (12) and
these common electrical leads (16) of the at last two electrical components are connected in an electrically conductive manner to one or multiple common electrically conductive contact springs (4),
wherein
the method comprises the following steps:
1. Inserting an insulating component (18) into a holder (40) that is used during the assembly process,
2. Inserting the contact springs (4, 6, 8, 10) into the insulating component (18),
3. Pressing fastening means (20), which are part of the leadframe (12), into the insulating component (18),
4. Inspecting the electrical connections of the inserted contact springs (48) and
5. Severing the short circuit bridges of the leadframe (12).

## Revendications

1. Module électrique comprenant au moins deux composants électriques et au moins trois contacts de raccordement électriquement conducteurs au moyen desquels le module électrique (2) peut être relié de manière électriquement conductrice à une unité électrique (30) supplémentaire, les contacts de raccordement électriques étant reliés de manière électriquement conductrice aux au moins deux composants électriques par le biais d'une grille de connexion (12),
les contacts de raccordement électriquement conducteurs étant réalisés sous la forme de ressorts de contact (4, 6, 8, 10) électriquement conducteurs,
les lignes électriques communes (16) des au moins deux composants électriques étant regroupées de manière électriquement conductrice au moyen de la grille de connexion (12), ces lignes électriques communes (16) possédant un ou plusieurs ressorts de contact (4) électriquement conducteurs communs,
**caractérisé en ce que**
les ressorts de contact (4, 6, 8, 10) sont disposés dans une partie d'isolation (18),
la partie d'isolation (18) étant fixée à la grille de connexion (12) à l'aide de moyens de fixation (20),
les moyens de fixation (20) faisant partie de la grille de connexion (12).

2. Module électrique selon la revendication 1, **caractérisé en ce que** la grille de connexion (12) possède des surfaces de raccordement (14) électriquement conductrices, les surfaces de raccordement (14) étant configurées de manière à former une liaison électriquement conductrice avec les composants électriques.

3. Module électrique selon la revendication 1 ou 2, **caractérisé en ce que** les moyens de fixation (20) sont réalisés en forme de dents de scie.

4. Module électrique selon l'une des revendications 1 à 3, **caractérisé en ce que** la partie d'isolation (18) possède un logement de ressort (24), ce logement de ressort (24) possédant au moins une conicité de la section transversale qui est configurée sous la forme d'une partie saillante (22) faisant saillie dans le logement de ressort (24).

5. Module électrique selon la revendication 4, **caractérisé en ce que** les ressorts de contact (4, 6, 8, 10) sont configurés de telle sorte que les ressorts de contact (4, 6, 8, 10) sont adaptés à la forme du logement de ressort (24).

6. Module électrique selon l'une des revendications 1 à 5, **caractérisé en ce que** la partie d'isolation (18) possède au moins une partie saillante d'appui qui est configurée de manière à mettre la partie d'isolation (18) en appui contre les composants électriques.

7. Module électrique selon l'une des revendications 1 à 6, **caractérisé en ce que** la partie d'isolation (18) recouvre la grille de connexion (12).

8. Unité de liaison comprenant au moins un module électrique (2) et au moins une unité électrique (30) supplémentaire, **caractérisée en ce que** le module électrique (2) est réalisé selon l'une des revendications 1 à 7 et le module électrique (2) engage une liaison électriquement conductrice avec l'unité électrique (30) supplémentaire.

9. Unité de liaison selon la revendication 8, **caractérisée en ce que** l'unité électrique (30) supplémentaire possède des surfaces de contact (26) qui sont configurées de manière à engager une liaison électriquement conductrice avec les ressorts de contact (4, 6, 8, 10) électriquement conducteurs du module électrique (2) .

10. Véhicule,
**caractérisé par**
au moins un module électrique (2) selon l'une des revendications 1 à 7 et/ou
au moins une unité de liaison selon l'une des revendications 8 et 9.

11. Procédé de fabrication d'un module électrique (2) comprenant au moins deux composants électriques et au moins trois contacts de raccordement électriquement conducteurs au moyen desquels le module électrique (2) peut être relié de manière électriquement conductrice à une unité électrique (30) supplémentaire, les contacts de raccordement électriquement conducteurs étant reliés de manière électriquement conductrice aux au moins deux composants électriques par le biais d'une grille de connexion (12),
les contacts de raccordement électriquement conducteurs étant réalisés sous la forme de ressorts de contact (4, 6, 8, 10) électriquement conducteurs,
les lignes électriques communes (16) des au moins deux composants électriques étant regroupées de manière électriquement conductrice au moyen de la grille de connexion (12) et
ces lignes électriques communes (16) des au moins deux composants électriques étant reliées de manière électriquement conductrice à un ou plusieurs ressorts de contact (4) électriquement conducteurs communs,
le procédé comprenant les étapes suivantes :
1. Insertion d'une partie d'isolation (18) dans un support de montage (40),
2. Insertion des ressorts de contact (4, 6, 8, 10) dans la partie d'isolation (18),
3. Enfoncement de moyens de fixation (20) faisant partie de la grille de connexion (12) dans la partie d'isolation (18),
4. Contrôle de la liaison électrique des ressorts de contact (48) insérés
5. Sectionnement des cavaliers de court-circuit de la grille de connexion (12).
